# EUROPÄISCHE PATENTSCHRIFT

(11) **EP 0 212 433 B1**
(45) Veröffentlichungstag und Bekanntmachung des Hinweises auf die Patenterteilung: **12.07.1989**
(21) Anmeldenummer: 86110833.0
(22) Anmeldetag: 05.08.1986
(51) Int. Cl.: B21B 31/30

(54) **Anstellvorrichtung für das achsparallele Verschieben von Walzen eines Walzgerüstes**
Adjusting device for moving the rolls of a rolling mill along the rolling axis
Dispositif de réglage pour déplacer les cylindres de laminoir selon l'axe de laminage

(30) Priorität: 16.08.1985 DE 3529363
(43) Veröffentlichungstag der Anmeldung: 04.03.1987
(73) Patentinhaber: SMS SCHLOEMANN-SIEMAG AKTIENGESELLSCHAFT, 40237 Düsseldorf (DE)
(72) Erfinder: Schiller, Günter, D-5910 Kreuztal (DE); Setzer, Helmut, D-5900 Siegen (DE); Bald, Wilfried, D-5912 Hilchenbach 4 (DE)
(74) Vertreter: Müller, Gerd, Dipl.-Ing.

(56) Entgegenhaltungen:
- DE-A- 1 602 132
- DE-B- 1 248 599
- DE-B- 1 777 054
- DE-C- 744 409
- PATENT ABSTRACTS OF JAPAN, Band 3, Nr. 3 (C-33), 16. Januar 1979, Seite 109 (C-33); & JP - A - 53 127 353 (ISHIKAWAJIMA HARIMA JUKOGYO) 07.11.1978

## Beschreibung

Die Erfindung betrifft eine Anstellvorrichtung für die achsparallele Verschiebung von Walzen eines Walzgerüsts, insbesondere für die Verschiebung der Arbeitswalzen eines Walzgerüstes, mit die Einbaustücke der Walzen gegebenenfalls über zwischengeschaltete Führungsstücke innerhalb des Ständerfensters beidseitig verlagerbar abstützenden Druckplatten, wobei die Druckplatten innerhalb des Ständerfensters von Keilanstellvorrichtungen gehalten werden.

Derartige Anstellvorrichtungen, die durch die DE-C 744 409 beschrieben, werden insbesondere dann benötigt, wenn, bspw. durch Schränken von Arbeitswalzen, das Profil des Walzspaltes eines Gerüstes geändert werden soll, oder wenn, bspw. gemäß "Herstellung von kaltgewalztem Band ", Teil 1, Verlag Stahleisen mbH, Düsseldorf, 1970, Seiten 309 und 310, eine zusätzliche Abstützung von Arbeitswalzen geringen Durchmessers durch horizontales Versetzen gegen die die Achsen der Stützwalzen aufweisenden Ebene bewirkt werden soll.

An derartige Anstellvorrichtungen ist eine Reihe von Anforderungen zu stellen: So soll der Aufbau kompakt und gedrungen sein, um die Unterbringung im Ständerfenster eines Walzwerkes zu erleichtem, und es soll die Möglichkeit bestehen, mit einfachen Mitteln exakt bestimmbare Stellwege zurückzulegen, wobei Stellvorrichtungen unabhängig oder auch gleichsinnig oder gegensinnig synchron zu betätigen sind. Des weiteren sollen reine translatorische Bewegungen durchgeführt werden, um den Einbaustücken zu verschiebender Walzen exakt ausgerichtete Anlageflächen zu bieten.

Um lange Anstellbewegungen zu vermeiden, wurden Getriebekästen eingesetzt, die auf eine rotierende Stellbewegung reagieren, die mit Hilfe von Muttern umfaßter Schraubspindeln die Vorschubbewegung bewirken. In der Praxis hat es sich gezeigt, daß derartige Getriebe eine unliebsam große Einbautiefe benötigen, so daß es nicht möglich ist, sie innerhalb der üblicherweise in Ständernfenstern vorgesehenen Zylinderblöcke unterzubringen, es war vielmehr erforderlich, die Zylinder für Biegungs- uns Ausbalancierungsvorgänge in getrennten Zylinderblöcken ober-und unterhalb der Getriebekästen anzuordnen. Versuche, die Bauhöhe der Betriebekästen zu verringern scheitern an dem Erfordernis ausreichend beanspruchbarer Module und damit ausreichend großer Zahnräder bzw. Gewindespindeln. Die Unterteilung der Zylinderblöcke wirkt sich weiterhin nachteilig dadurch aus, daß die Führungslängen für Einbaustücke bzw. diese ihrerseits führenden Druckstücke unliebsam beschränkt wird.

.Die Erfindung geht daher von der Aufgabe aus, eine kompakte Anstellvorrichtung der angegebenen Gattung für die achsparallele Verschiebung der Walzen eines Walzgerüsts horizontal zur Walzebene zu schaffen, deren Stellhub leicht zu überwachen bzw. zu ermitteln und vorzugeben ist, welche vorgegebene Stellwege weitgehend starr ohne elastische Nachgiebigkeit ausführt, die in der Lage ist, praktisch rein translatorische Stellbewegungen durchzuführen, und die darüber hinaus in üblichen, ungeteilen Zylinderblöcken unterbringbar ist.

Gelöst wird diese Aufgabe dadurch, daß zur achsparallelen Verschiebung der Walzen horizontal zur Walzebene die Keilanstellvorrichtungen in an den fensterseitigen Flanken der Ständerholme vorgesehene Zylinderblöcken angeordnet sind, daß in parallel zur Richtung der Walzachse verlaufenden Ausnehmungen der Zylinderblöcke keilförmige Zungen von Keilschiebem einschiebbar angeordnet sind, auf deren Keilflächen keilartig schräggestellte Endflächen von Druckstempeln aufliegen, deren gegenüberliegende, achsnormale Stimflächen die Druckplatten abstützen und daß die Druckplatten über die Druckstempel und die Zungen der Keilschieber gegen den Ständerholm verspannbar sind. Hierdurch wird je Fensterseite eines Ständers nur ein Zylinderblock benötigt, der wesentlich einfacher zu montieren ist als zwei getrennte Blöcke, und der in jedem Falle eine ausreichende Führungslänge zur Verfügung stellt. Die Anstellvorrichtung selbst läßt sich verhältnismäßig flach und kompakt ausführen, und auch der Stellantrieb läßt sich seitlich so vorsehen, daß ein unvorteilhaft großer zusätzlicher Aufwand vermieden ist. Mit Hilfe der keilförmigen Zungen, auf denen die Druckstempel aufliegen, wird eine direkte und eindeutige Abstützung auf kurzem Wege erreicht, und durch eine entsprechende Anzahl bzw. einen entsprechenden Querschnitt der Druckstempel wird auch streng genau die translatorische Bewegung vorgegeben. Infolge der Verspannbarkeit der Druckplatten gegen die Ständerholme wird zunächst einmal jeder tote Gang in der Keilanstellung vermieden, und gleichzeitig werden, bspw. beim Walzenwechsel, die Druckplatten in definierten Stellungen gehalten. Auch werden die Kräfte von Druckplatten direkt in die Ständerholme geleitet.

Bewährt hat es sich, die Zylinderblöcke mit Druckmittelzylindern auszustatten, welche die Druckplatten über die Druckstempel gegen die Zungen der Keilschieber verspannen. Zweckmäßig ist hierbei je Druckplatte nur einen Druckmittelzylinder vorzusehen, der symmetrisch zu dem Druckstempel angeordnet ist.

Zur Unterbringung des Antriebes hat es sich bewährt, die Ständerholme mit seitliche auskragenden Aufbauten auszustatten, in denen Stellzylinder gehalten sind, deren Kolbenstangenköpfe direkt an die Keilschieber angreifen. Für die Steuerung hat es sich bewährt, die Keilschieber auf vorgegebene Position einstellbar zu halten und eine Kopplung vorzusehen, welche, von dieser Position ausgehend, weitere Verschiebungen je Gerüstseite jeweils nur gegenläufig um gleiche Beträge zuläßt. Die Kopplung kann weiterhin so ausgebildet sein, daß auch die beiden Gerüstseiten zur Durchführung gleichartiger Verschiebungen koppelbar sind. Im einfachsten Falle kann eine solche Kopplung als mechanisches Getriebe ausgebildet sein. Bewährt hat es sich aber, die Keilschieber und/oder ihre Stellzylinder mit Weggebern auszustatten, welche die Kopplung über den Stellantrieben zugeordnete Regelvorrichtungen bewirken. Damit läßt sich bspw. durch eine vorausgehende Positionierung das gewünschte Führungsspiel einstellen, während unter Einwirkung der Kopplung die folgenden Stellbewegungen jeweils gegensinnig so vorgenommen werden, daß einander gegenüberstehende Druckplatten sich jeweils um gleiche Wege in gleicher Richtung bewegen und einerseits das voreingestellte Spiel beibehalten wird, während andererseits Klemmvorgänge sicher ausgeschlossen werden.

Bei der praktischen Ausführung hat es sich bewährt, die Zungen der Keilschieber von Schleißplatten zu unterfangen und die Druckplatten mit Vertikalführungen zu versehen, die vorteilhaft mit Begrenzungsanschlägen ausgestattet sind.

Im einzelnen sind die Merkmale der Erfindung anhand der folgenden Beschreibung eines Ausführungsbeispieles in Verbindung mit dieses darstellenden Zeichnungen erläutert. Es zeigen hierbei:
Figur 1 einen Vertikalschnitt durch die Mittelpartie eines Ständers eines Gerüstes,
Figur 2 einen entlang der zwischen Zungen und Druckstempeln gebildeten Ebene, und
Figur 3 einen Horizontalschnitt durch das Gerüst in Höhe der oberen Arbeitswalze.

In Fig. 1 sind die Mittelabschnitte der Ständerholme 1 eines Ständers gezeigt, die zwischen sich ein Ständerfenster einschließen. Im Ständerfenster sind beidseitig mit den Ständerholmen Zylinderblöcke 2 verbunden, die mit von Schleißplatten 3 unterfangenen Ausnehmungen versehen sind. Über den Schleißplatten 3 sind horizontal verschieblich die Zungen 4 eines Keilschiebers vorgesehen, deren nach innen gewandte Flächen horizontal um im Ausführungsbeispiel 4_{°} gegen die Vertikale geneigt sind. Eine gleiche Neigung weisen die gegen die Zungen 4 geführten Grundflächen von jeweils vier Druckstempeln 5 auf, deren gegenüberliegenden, achsnormal ausgeführten Grundflächen gemeinsam eine Druckplatte 6 abstützen. Die Zylinderblöcke 2 weisen jeweils einen Druckmittelzylinder 7 auf, mittels dessen die Druckplatte 6 nach außen und in Richtung auf die Schleißplatten verspannt ist, so daß die Druckplatte 6 sich über die Druckstempel 5, die Zungen 4 des Keilschiebers und die Schleißplatten 3 auf den Ständerholm abstützt.

In einer Vertikalführung der Druckplatten 6 sind jeweils Führungsstücke 8 und 9 vertikal verschieblich, die ihrerseits mit einer Horizontalführung die Einbaustücke 10 und 11 der Arbeitswalzen 12 und 13 halten. Vermittels von Hydraulikzylindern 14 können die Einbaustücke 10 und 11 gegeneinander verspannt und damit die Arbeitswalzen ausbalanciert werden. Weitere Hydraulikzylinder 15 und 16 sind jeweils in den Zylinderblöcken 2 vorgesehen und vermögen, die Führungs stücke der Zwischenwalzen bzw. die Einbaustücke der Stützwalzen zu verspannen.

Die Fig. 2 zeigt einen walzachsparallelen Vertikalschnitt durch einen der Zylinderblöcke 2 in Höhe der Trennfläche zwischen den Zungen 4 des Keilschiebers 17 und der Achse des Hydraulikzylinders 16. Hier sind die vier Druckstempel 5 aufgezeigt, zu denen der Druckmittelzylinder 7 symmetrisch bzw. im Schnittpunkt der Diagonalen angeordnet ist. Die beiden Zungen 4 des Keilschiebers 17 vereinigen sich und weisen am rechten Ende angeformte Laschen 18 auf, die einen Kolbenstangenkopf 20 beidseitig umfassen und mit diesem durch einen Bohrungen der Laschen 18 und des Kolbenstangenkopfes 20 durchgreifenden Bolzen 19 verbunden sind.

Mit dem Ständerholm 1 ist ein seitlich auskragender Aufbau 21 verbunden, in dem schwenkbar ein hydraulischer Stellzylinder 22 vorgesehen ist.

Die gleichen Bauteile sind im Horizontalschnitt der Fig. 3 gezeigt, der durch beide Ständer geführt ist und einerseits die vier Keilanstellvorrichtungen zeigt, während andererseits die Vertikalführung der Führungsstücke 8 bzw. 9 ersichtlich ist.

Zum Betriebe werden die zweckmäßig doppelt wirkend ausgeführten Hydraulikzylinder 22 über eine Steuer- bzw. eine Regelvorrichtung so beaufschlagt, daß der zugehörige Keilschieber 17 mit seinen Zungen verschoben wird. Hierbei schiebt er beim tieferen Eindringen die auf ihm aufliegenden Druckstempel zurück, die ihrerseits gegen die Kraft des Druckmittelzylinders die zugehörige Druckplatte weiter zurückschieben.

Zur Vereinfachung der Bedienung ist der Anordnung zweckmäßig eine Steuer- und Regelvorrichtung zugeordnet. Im Ausgangszustande lassen sich die einander gegenüberstehenden Keilanstellvorrichtungen eines Ständers so einjustieren, daß die Führungsstücke 8 bzw. 9 und die von diesen eingeschlossenen Einbaustücke 10 bzw. 11 ihr optimales Spiel aufweisen. Im weiteren Betriebe werden Verschiebungen der Arbeitswalzen vorgenommen, indem jeweils die einander gegenüberliegenden Keile gegenläufig bewegt werden. So werden bspw. in Fig. 3, um eine Verschiebung der Arbeitswalzen aus der Symmetrieebene um die durch den Doppelpfeil 23 angedeutete Strecke nach links zu erreichen, wie in der Figur gezeigt, im unten dargestellten Ständer der links gezeigte Keilschieber nach unten gezogen und der im gleichen Gerüst gegenüberliegende nach oben vorgeschoben. Damit werden beide Druckplatten um den gleichen Betrag nach links verschoben, und das einmal eingestellte Spiel bleibt erhalten. Gleichartig werden im oben dargestellten Ständer der links dargestellte Keil nach oben und der rechts dargestellte nach unten verschoben, um auch hier die gleiche Verschiebung der Einbaustücke nach links zu erreichen. Praktisch werden diese Verschiebungen vorgegeben und durch Regeleinrichtungen eingeregelt. Hierzu sind die Stellzylinder 22 bzw. deren Kolbenstange und/oder die Keilschieber mit Gebern ausgestattet, welche ihre jeweilige Stellung der Regelvorrichtung vorgeben. Es kann dann bspw. einer der Stellzylinder gesteuert beaufschlagt werden, während die anderen die entsprechenden Bewegungen geregelt nachfahren. Als zweckmäßig hat es sich aber erwiesen, beim Verstellen den Stellbefehl allen Regelvorrichtungen vorzugeben und diese unter sich auf Gleich- bzw. Synchronlauf zu halten.

In jedem Falle wird somit mit geringer Bauhöhe eine Anstellvorrichtung geschaffen, die im Ständerfenster ausreichend Platz für die Unterbringung des Zylinderblocks inklusive seiner Zylinder gibt. Durch geeignete Wahl der Neigung der Keile, im Ausführungsbeispiel 4_{°}, läßt sich auch mit erträglichem Vorschub des Keilschiebers die gewünschte Verstellbarkeit erhalten. Im Bedarfsfalle besteht auch die Möglichkeit, die Regelvorrichtungen so auszulegen, daß auch vorgegebene Schrägstellungen einer Arbeitswalze während des Vorschubes aufrechterhalten werden. Damit aber wird die gewünschte Verstellbarkeit der Arbeitswalzen ohne Unterteilung der Zylinderblöcke erreicht, und die von den Arbeitswalzen aufgebrachten Horizontalkräfte werden direkt in die Ständerholme eingeleitet.

Infolge der unbeschränkten Länge der Zylinderb-U5cke ergeben sich auch ausreichend lange Führungen für die Führungsstücke 8, 9 der Einbaustücke 10, 11. Bisher übliche kleine, zwischen den Einbaustücken bzw. den Führungsstücken wirksame Druckmittelzylinder, von denen mindestens zwei vorgesehen sein mußten, können nunmehr durch einen einzigen größeren Druckmittelzylinder ersetzt werden, so daß sich eine bessere Befestigung der Anschläge für den Arbeitswalzenwechsel ergibt. Weiterhin besteht die Möglichkeit, beim ungeteilten Zylinderblock hydraulische Wege nicht durch zusätzliche, aufzubringende Rohre, sondern durch den Zylinderblock durchziehende Bohrungen zur Verfügung zu stellen.

Im Ausführungsbeispiel ist die erfindungsgemäß ausgebildete Anstellvorrichtung in einem Sechswalzen-Gerüst gezeigt. Die Erfindung läßt sich ebenso auf Walzen beliebiger anderer Gerüste, so bspw. Fünfwalzen-, Vierwalzen-, Drei- oder auch Zweiwalzengerüste anwenden. Sie kann auch weiter variiert werden. So sind im Ausführungsbeispiel Keilzungen mit jeweils durchgehenden Keilflächen vorgesehen, deren zugeordnete, hintereinander aufliegende Druckstempel demnach entsprechend der Neigung und ihrem Abstande unterschiedliche Längen aufweisen. In der Praxis können auch abgeänderte Anzahlen und/oder Anordnungen der Druckstempel gewählt werden, und bei entsprechendem Abstande hintereinander angeordneter Druckstempel besteht auch die Möglichkeit, Druckstempel gleicher Länge vorzusehen und die Keilfläche in den hintereinander angeordneten Druckstempeln zugeordnete Teilkeile aufzulösen.

## Patentansprüche

1. Anstellvorrichtung für die achsparallele Verschiebung von Walzen eines Walzgerüsts, insbesondere für die Verschiebung der Arbeitswalzen (12) eines Walzgerüsts, mit die Einbaustücke (10) - der Walzen gegebenenfalls über zwischengeschaltete Führungsstücke (8) innerhalb des Ständerfensters beidseitig verlagerbar abstützenden Druckplatten (6), wobei die Druckplatten (6) innerhalb des Ständerfensters von Keilanstellvorrichtungen gehalten werden, dadurch gekennzeichnet, daß zur achsparallelen Verschiebung der Walzen horizontal zur Walzebene die Keilanstellvorrichtungen in an den fensterseitigen Flanken der Ständerholme (1) vorgesehenen Zylinderblöcken (2) angeordnet sind, daß in parallel zur Richtung der Walzachse verlaufenden Ausnehmungen der Zylinderblöcke (2) keilförmige Zungen (4) von Keilschiebern (17) einschiebbar angeordnet sind, auf deren Keilflächen keilartig schräggestellte Endflächen von Druckstempeln (5) aufliegen, deren gegenüberliegende, achsnormale Stimflächen die Druckplatten (6) abstützen, und daß die Druckplatten (6) über die Druckstempel (5) und die Zungen (4) der Keilschieber gegen den Ständerholm (1) verspannbar sind.

2. Anstellvorrichtung nach Anspruch 1, dadurch gekennzeichnet, daß die Zylinderblöcke (2) mit Druckmittelzylindem (7) ausgestattet sind, welche die Druckplatten (6) über die Druckstempel (5) und die Zungen (4) der Keilschieber (17) gegen am Ständerholm (1) angeordnete SchleiBplatten (3) verspannen.

3. Anstellvonichtung nach Anspruch 2, dadurch gekennzeichnet, daß je Druckplatte (6) ein Druckmittelzylinder (7) vorgesehen ist, der symmetrisch zu den Druckstempeln (5) angeordnet ist.

4. Anstellvorrichtung nach einem der Ansprüche 1 bis 3, dadurch gekennzeichnet, daß die Ständerholme (1) mit seitlich auskragenden Aufbauten (21) ausgestattet sind, in denen Stellzylinder (22) gehalten sind, deren Kolbenstangenköpfe (20) an die Keilschieber (17) angreifen.

5. Anstellvorrichtung nach einem der Ansprüche 1 bis 4, dadurch gekennzeichnet, daß die Keilschieber (17) auf vorgegebene Positionen einstellbar sind, und daß eine Kopplung vorgesehen ist, die, von den eingestellten Positionen ausgehend, jeweils für eine Gerüstseite weitere Verschiebungen nur gegenläufig um gleiche Beträge zuläßt.

6. Anstellvorrichtung nach Anspruch 5, dadurch gekennzeichnet, daß die Gerüstseiten zur Durchführung gleichartiger Verschiebungen koppelbar sind.

7. Anstellvorrichtung nach Anspruch 6, gekennzeichnet durch eine mechanische Kopplung.

8. Anstellvomchtung nach einem der Ansprüche 1 bis 7, dadurch gekennzeichnet, daß die Keilschieber (17) und/oder ihre Stellglieder (Stellzylinder 22) mit Weggebern ausgestattet sind, welche die Kopplung über den Stellantrieben zugeordnete Regelvorrichtungen bewirken.

9. Anstellvonichtung nach einem der Ansprüche 1 bis 8, dadurch gekennzeichnet, daß die Zungen (4) der Keilschieber (17) von Schleißplatten (3) unterfangen sind.

10. Anstellvorrichtung nach einem der Ansprüche 1 bis 9, dadurch gekennzeichnet, daß die Druckplatten (6) mit mit Begrenzungsanordnungen ausgestatteten Vertikalführungen für die Führungsstücke (8, 9) versehen sind.

## Claims

1. Screw-down gear for the axis-parallel displacement of rolls of a roll stand, in particular for the displacement of the working rolls (12) of a roll stand, with pressure plates (6) supporting the chocks (10), at both sides and to be redisposable, of the rolls, in a given case by way of interposed guide members (8) within the housing window, wherein the pressure plates (6) are retained within the housing window by wedge screw-down gears, characterised thereby, that for the axis-parallel displacement of the rolls horizontally to the rolling plane, the wedge screw-down gears are arranged in cylinder blocks (2) provided at the window side flanks of the housing posts (1), that wedge-shaped tongues (4) of wedge slides (17), on the wedge surfaces of which rest end surfaces - set inclined in the manner of a wedge - of pressure rams (5), the opposite axis-normal end faces of which support the pressure plates (6), are insertably arranged in recesses - extending parallelly to the direction of the rolling axis - of the cylinder blocks (2), and that the pressure plates (6) are tightenable by way of the pressure rams (5) and the tongues (4) of the wedge slides are tightenable against the housing post (1).

2. Screw-down gear according to claim 1, characterized thereby, that the cylinder blocks (2) are equipped with pressure medium cylinders (7), which tighten the pressure plates (6) by way of the pressure rams (5) and the tongues (4) of the wedge slides (17) against wearing plates (3) arranged at the housing post (1).

3. Screw-down gear according to claim 2, characterized thereby, that a respective pressure medium cylinder (7), which is arranged symmetrically of the pressure rams (5), is provided for each pressure plate (6).

4. Screw-down gear according to one of the claims 1 to 3, characterised thereby, that the housing posts (1) are equipped with superstructures (21), which jut out laterally and in which setting cylinders (22) are retained, the piston rod heads (20) of which engage at the wedge slides (17).

5. Screw-down gear according to one of the claims 1 to 4, characterised thereby, that the wedge slides (17) are adjustable to preset positions and that a coupling is provided, which starting out from the set positions permits further displacements for each respective stand side only by equal amounts in opposite sense.

6. Screw-down gear according to claim 5, characterised thereby, that the stand sides are couplable for the performance of displacements of like kind.

7. Screw-down gear according to claim 6, characterised by a mechanical coupling.

8. Screw-down gear according to one of the claims 1 to 7, characterised thereby, that the wedge slides (17) and/or their setting members (setting cylinders 22) are equipped with travel transmitters which effect the coupling by way of regulating devices associated with the setting drives.

9. Screw-down gear according to one of the claims 1 to 8, characterised thereby, that the tongues (4) of the wedge slides (17) are underpinned by wearing plates (3).

10. Screw-down gear according to one of the claims 1 to 9, characterised thereby, that the pressure plates (6) are provided with vertical guides, which are equipped with limiting arrangements, for the guide members (8, 9).

## Revendications

1. Dispositif de positionnement destiné au déplacement parallèle à l'axe de cylindres d'une cage de laminage, notamment pour le déplacement des cylindres de travail (12) d'une cage de laminage, comportant des plaques de compression (6) supportant les éléments de support (10) des cylindres, éventuellement via des éléments de guidage (8) intermédiaires, et déplaçables dans les deux sens à l'intérieur de l'ouverture entre montants, les plaques de compression (6) étant retenues, à l'intérieur de l'ouverture entre montants, par des organes de réglage à coins caractérisé en ce que, en vue d'un déplacement des cylindres, parallèlement à l'axe et horizontalement par rapport au plan de laminage, les organes de réglage à coins sont agencés dans des blocs à cylindres (2) agencés sur les flancs du côté ouverture des montants (1) de cage, en ce que des prolongations (4) en forme de coin, solidaires de poussoirs (17), dont les surfaces en coin forment appui pour les extrémités inclinées en forme de coin de poinçons (5) dont les faces frontales opposées normales à l'axe constituent un appui pour les plaques de compression (6), sont agencées dans des évidements parallèles à la direction de l'axe du cylindre de laminage, pratiqués dans les blocs à cylindres (2) et en ce que les plaques de compression (6) sont comprimables contre le montant (1) via les poinçons (5) et les prolongations (4) des poussoirs de coins.

2. Dispositif de positionnement selon la revendication 1 caractérisé en ce que les blocs à cylindres (2) sont équipés devérins (7) qui serrent les plaques de compression (6) via les poinçons (5) et les prolongations (4) des poussoirs de coins (17) contre des plaques d'usures (3) agencées sur les montants (1).

3. Dispositif de positionnement selon la revendication 2 caractérisé en ce qu'un vérin (7) est prévu par plaque de compression (6) et en ce qu'il est agencé symétriquement par rapport aux poinçons (5).

4. Dispositif de positionnement selon l'une quelconque des revendications 1 à 3 caractérisé en ce que les montants de cage (1) sont équipés de supports (21) faisant saillie latéralement et qui portent des vérins de positionnement (22) dont les extrémités des tiges de piston (20) agissent sur les poussoirs de coins (17).

5. Dispositif de positionnement selon l'une quelconque des revendications 1 à 4 caractérisé en ce que les poussoirs de coins (17) sont réglables sur des positions prédéterminées et en ce qu'un couplage est prévu, qui, en partant des positions réglées, ne permet d'autres déplacements chaque fois pour un côté de la cage, que dans le sens inverse mais de même valeur.

6. Dispositif de positionnement selon la revendication 5 caractérisé en ce que les côtés de cage sont couplables entre eux pour la mise en oeuvre de déplacements analogues.

7. Dispositif de positionnement selon la revendication 6 caractérisé par un couplage mécanique.

8. Dispositif de positionnement selon l'une quelconque des revendications 1 à 7 caractérisé en ce que les poussoirs de coins (17) et/ou leurs organes de positionnement (vérin de positionnement 22) sont équipés de palpeurs qui réalisent le couplage vis des dispositifs de commande associés aux moyens de positionnement.

9. Dispositif de positionnement selon l'une quelconque des revendications 1 à 8 caractérisé en ce que les prolongations (4) des poussoirs de coins (17) sont supportées par des plaques d'usure (3).

10. Dispositif de positionnement selon l'une quelconque des revendications 1 à 9 caractérisé en ce que les plaques de compression (6) sont équipées de moyens de guidage vertical munis de butées pour les éléments de guidage (8, 9) .
